# EUROPÄISCHE PATENTSCHRIFT

(11) **EP 3 473 937 B1**
(45) Veröffentlichungstag und Bekanntmachung des Hinweises auf die Patenterteilung: **26.01.2022**
(21) Anmeldenummer: 18200574.4
(22) Anmeldetag: 16.10.2018
(51) Int. Cl.: F24C 15/20

(54) **SYSTEM UND VERFAHREN ZUM ABSAUGEN UND FILTEREN VON KOCHDÜNSTEN**
SYSTEM AND METHOD FOR EXTRACTING AND FILTERING OF COOKING FUMES
SYSTÈME ET PROCÉDÉ D'EXTRACTION ET DE FILTRAGE DE VAPEURS DE CUISSON

(30) Priorität: 19.10.2017 CH 12802017
(43) Veröffentlichungstag der Anmeldung: 24.04.2019
(73) Patentinhaber: WESCO AG, 5430 Wettingen (CH)
(72) Erfinder: Ernst, Beat, 5430 Wettingen (CH)
(74) Vertreter: Frommhold, Joachim

(56) Entgegenhaltungen:
- WO-A1-2004/016988
- WO-A1-2013/027383
- DE-U1-202011 000 813
- JP-A- 2001 245 794

## Beschreibung

Die Erfindung betrifft ein System aus Dunstfiltereinrichtung und Kochfeld zum Absaugen und Filtern von Kochdünsten unterhalb der Kochfeldebene.

Abzugseinrichtungen zur Entfernung von Koch- und Küchendünsten sind hinlänglich bekannt, besonders in Form von Abzugshauben, die oberhalb von Herden und Kochfeldern angeordnet sind. Dabei sollen Abzugshauben in Kopfhöhe so ausgestaltet sein, dass sie dem Benutzer beim Kochen nicht in den Weg kommen. Doch je grösser die Entfernung vom Kochfeld ist, desto grösser ist auch das Risiko einer unerwünschten, teilweisen Verteilung von Kochdünsten in der Küche.

Seit einigen Jahren gelangen auch Abzugseinrichtungen zur Anwendung, bei denen Kochdünste möglichst nah am Entstehungsort abgesaugt werden, d. h. zwischen, neben, hinter oder direkt über einem Kochfeld. Sie können ortsfest oder ausziehbar in das Kochfeld integriert sein.

In der DE 102007002241 A1 wird eine Vorrichtung zum Abzug von Kochdünsten in einen vertikal unterhalb der Kochfeldebene gelegenen Abluftkanal vorgeschlagen. Ein Lüftermotor der Abzugsvorrichtung kann ausserhalb eines, das Kochfeld umfassenden, Küchenmöbels angeordnet sein, z. B. im Keller eines Hauses. Eine Eintrittsöffnung der Abzugsvorrichtung ist mittels eines Drehschiebers oder eines Deckels (DE 20 2009008286 U1) verschliessbar ausgestaltet. Gemäss DE 102008050723 A1 können jedem Kochfeld auch Einrichtungen zur Zufuhr von Luft als Spülmedium zugeordnet sein. Die muldenförmige Eintritts- und Verschliesseinheit kann entnehmbar und spülmaschinentauglich gestaltet sein.

Anstelle einer solchen muldenförmigen Einheit sind auch Tischlüfter, zum Beispiel gemäss EP 2653787 A2 bekannt, die vertikal aus der Arbeitsplatte resp. Kochfeldebene ausziehbar sind. Im Tischlüfter ist ein Filterelement vorgesehen. Bekannt sind auch Dunstabzugsgeräte die im Abluft- oder Umluftbetrieb betätigbar sind. Gemäss DE 202013004993 U1 kann Luft eines Raumes im Abluftbetrieb in ein Dunstabzugsgerät angesaugt werden. Die Luft kann im Umluftbetrieb auch vom Abluftsystem abgekoppelt und in eine Filterbox mit mehreren Filtern, z. B.

Aktivkohlefilter, geleitet werden. Die Luft wird in diesen Filtern mehrstufig gereinigt und tritt gereinigt aus der Filterbox wieder in den Raum ein. In der DE 202016003254 U1 wird weiterhin eine Abzugsvorrichtung vorgeschlagen, die eine im Kochfeld angeordnete Abzugsöffnung für Kochdünste aufweist. An die Abzugsöffnung schliesst ein Absaugschacht an, in dem ein Wasserfilter angeordnet ist, um Fettpartikel aus der abgesaugten, mit Kochdünsten angereicherten Luft abzutrennen. Hierzu ist im Wasserfilter ein Lochblech angeordnet, durch das sprudelnde Luft in den Wasserfilter geleitet wird. Mittels der Luftblasen sollen Fettpartikel und andere Partikel zur Wasseroberfläche befördert werden und einen Fettfilm bilden. Dieser Fettfilm soll in einen separaten Auffangbehälter abfliessen und kann von dort aus abgezogen werden. Anstelle des Wasserfilters kann auch ein üblicher Metall-Gestrick-Fettfilter angeordnet sein, wobei dies aber zusätzliche Massnahmen zur Geruchsunterdrückung erfordert.

In der DE 20201100813 U1 ist eine Grillvorrichtung mit einer Dunstabzugshaube offenbart, die einen Luftkanal an einer Seite der Heizplatte aufweist. Mit dem Luftkanal ist ein Gehäuse für einen Luftraum und ein schräg angeordnetes Filternetz verbunden. Die zu reinigende Luft durchströmt das Filternetz. Der Bodenbereich des Luftkanals kann mit Wasser gereinigt werden, ohne das Filternetz zu berühren.

Der Erfindung liegt die Aufgabe zugrunde, ein System aus Dunstfiltereinrichtung und Kochfeld zum Absaugen und Filtern von Kochdünsten unterhalb der Kochfeldebene zu entwickeln, die eine effiziente Entfernung von Kochdünsten und eine einfache Reinigung von Fettfiltern ermöglicht.

Diese Aufgabe ist mit den Merkmalen des Patentanspruchs 1 gelöst.

Erfindungsgemäss umfasst die Dunstfiltereinrichtung mindestens eine verschliessbare Einlassöffnung für Kochdunst in der Kochfeldebene, die einem Kochfeld räumlich nah zugeordnet ist und die mit einer Luftfördereinheit kommuniziert. Die Einlassöffnung mündet in einen Reinigungsbehälter, in dem eine, vom Kochdunst durchströmbare Fettabscheideeinheit angeordnet ist. Der Reinigungsbehälter weist zudem eine, bevorzugt verschliessbare, Auslassöffnung für entfettete Luft zur Luftfördereinheit und in seinem Bodenbereich einen Auslass für abgeschiedenes Fett und eine Reinigungsflüssigkeit auf.

Erfindungsgemäss wird ein effizienter Abzug von Kochdünsten und eine Abtrennung von Fett u. a. aus den Kochdünsten erreicht, in Verbindung mit einer einfachen, wartungsfreien Reinigung des verwendeten Fettfilters.

Bevorzugte Ausgestaltungen der Erfindung sind in den abhängigen Ansprüchen offenbart.

Ein wesentlicher Vorteil der Erfindung besteht darin, dass die Reinigung des Filters der Dunstfiltereinrichtung dahingehend wartungsfrei ist, dass eine Handhabung (Entnahme und erneutes Einsetzen) des Filters zu seiner Reinigung nicht notwendig ist. Der Filter wird in der Dunstfiltereinrichtung mittels integriertem Reinigungsmodul vom abgesetzten Fett gereinigt.

Die erfindungsgemässe Dunstfiltereinrichtung ist unterhalb der Kochfeldebene angeordnet.

Die Erfindung wird nachfolgend in einem Ausführungsbeispiel anhand einer Zeichnung näher beschrieben. In der Zeichnung zeigen die
Fig. 1: die erfindungsgemässe Dunstfiltereinrichtung in einer ersten Ausführungsform,
Fig. 2: die erfindungsgemässe Dunstfiltereinrichtung in einer zweiten Ausführungsform.

Die Fig. 1 zeigt das erfindungsgemässe System aus Dunstfiltereinrichtung und Kochfeld (2) mit einem Küchenmöbel (1), in einer Schnittdarstellung. Dem Kochfeld 2 ist in der Kochfeldebene räumlich nah eine Einlassöffnung 3 zugeordnet, durch die Kochdunst und Raumluft 4 (Pfeil) direkt am Kochfeld 2 angesaugt werden können. Je nach Anzahl und Anordnung der Kochfelder 2 in der Kochfeldebene können auch mehrere Einlassöffnungen 3 angeordnet sein. Die Einlassöffnung 3 ist mittels einer Verschlussklappe 5 wasserdicht verschliessbar.

Die Verschlussklappe 5 kann dreh- oder schwenkbar sein, wie in der Fig. 1 beispielhaft dargestellt, oder auch als reversibel aufsetzbarer Deckel (nicht dargestellt) ausgebildet sein.

Unterhalb der Einlassöffnung 3 ist ein Reinigungsbehälter 6 fest oder entnehmbar im Küchenmöbel 1 angeordnet. Die Einlassöffnung 3 mündet direkt in den Reinigungsbehälter 6, doch bei Bedarf kann noch ein Übergangsstutzen zwischen der Einlassöffnung 3 und dem Reinigungsbehälter 6 angeordnet sein.

Im Reinigungsbehälter 6 ist bevorzugt etwa senkrecht zum Luftstrom 4 (Kochdunst und Raumluft) eine Fettabscheideeinheit 7, zum Beispiel in Form eines flächigen Metall-Gestrick-Fettfilters oder eines Zentrifugalabscheiders, fest oder entnehmbar angeordnet, die vom Luftstrom 4 durchströmt wird. Fettpartikel u. a. werden dabei an der Fettabscheideeinheit 7 abgeschieden und der vom Fett u. a. befreite Luftstrom 4 verlässt den Reinigungsbehälter 6 durch eine Auslassöffnung 8 unterhalb der Fettabscheideeinheit 7. Die Auslassöffnung 8 ist wiederum mittels einer Klappe 9 wasserdicht verschliessbar. Die Klappe 9 kann zum Beispiel elektromechanisch betätigt und gesteuert werden.

An die Auslassöffnung 8 mit der Klappe 9 schliesst sich eine Luftfördereinheit 10 an. Die Luftfördereinheit 10 umfasst einen Luftförderkanal 11 zu einem Lüfter 12 mit elektrischem Antriebsmotor und mindestens eine Abluftöffnung 13 für den gereinigten Luftstrom 4. Der Abluftöffnung 13 kann eine Einheit zur weiteren Luftreinigung, zum Beispiel mittels Plasma- oder UV-Behandlung zugeordnet sein, insbesondere zur Geruchsverbesserung.

Die gereinigte Abluft kann in einem Umluftbetrieb in den Raum zurückgeführt werden oder im Abluftbetrieb der Umgebungsluft zugeführt werden.

Erfindungsgemäss ist dem Reinigungsbehälter 6 noch ein Flüssigkeitsmodul 20 (Fig. 1) zugeordnet. In diesem Flüssigkeitsmodul 20 wird eine fettlösende Reinigungsflüssigkeit 21 bereitgestellt. Diese kann nach Gebrauch wieder aufbereitet werden. Das Flüssigkeitsmodul 20 ist via Zuführleitung 23 mit dem Reinigungsbehälter 6 verbunden. Die Zuführleitung 23 wird durch eine Öffnung in den Reinigungsbehälter 6 bis zu mindestens einer Einspritzstelle 29, die oberhalb und/oder unterhalb der Fettabscheideeinheit 7 angeordnet ist, geführt. Bevorzugt sind mehrere Einspritzstellen oberhalb und unterhalb der Fettabscheideeinheit 7 und auf diese gerichtet angeordnet.

Die Reinigungsflüssigkeit 21 kann ein spezifisches Reinigungsmittel sein. Bevorzugt ist es Leitungswasser und dabei kann der Flüssigkeitsbehälter 22 in nicht dargestellter Weise an einen Wasseranschluss angeschlossen sein.

Das Flüssigkeitsmodul 20 umfasst weiterhin eine Heizung 24, die einer Pumpe 25 vorgeschaltet ist, sowie eine Zugabeeinheit 26. Aus dem Flüssigkeitsbehälter 22 wird die Reinigungsflüssigkeit 21 mittels der Pumpe 25 in der Zuführleitung 23 zu einer Heizung 24 gefördert, dort auf eine optimale Wirktemperatur zur Fettlösung erwärmt und über bevorzugt mehrere Einspritzstellen 29 auf die Fettabscheideeinheit 7 gespritzt. Zusätzlich kann der Reinigungsflüssigkeit 21 durch die Zugabeeinheit 26 auch noch ein weiteres Reinigungsmittel zugesetzt werden.

Die Abreinigung der Fettabscheideeinheit 7 erfolgt vorzugsweise bei geschlossener Einlassöffnung 3.

Die fetthaltige Reinigungsflüssigkeit 21 sammelt sich im Bodenbereich 30, der unterhalb der Auslassöffnung 8 befindlich ist, des Reinigungsbehälters 6 und wird von dort durch eine Rückführleitung 28 und einen Filter 27 in den Flüssigkeitsbehälter 22 zurückgeführt, insbesondere gepumpt.

Vereinfacht könnte das Fett auch von der Fettabscheideeinheit 7 ohne die vorbeschriebene Reinigung in den Bodenbereich 30 abtropfen und dort abgezogen werden.

Ebenso kann das Flüssigkeitsmodul 20 auch als Austauschmodul ausgestaltet sein und, eingeschlossen die Reinigungsflüssigkeit 21, von einem Servicebetrieb aufbereitet werden (Recycling).

Ggf. kann gebrauchte, fetthaltige Reinigungsflüssigkeit 21 auch direkt einem, nicht dargestellten, entnehmbaren Sammelbehälter zugeführt und umweltgerecht entsorgt werden.

Es erfolgt somit eine Filtrierung von Fett aus dem beladenen Luftstrom 4 und eine Regenerierung der Fettabscheideeinheit 7 mittels Reinigungsflüssigkeit.

Der Fettfilter der Fettabscheideeinheit 7 muss nicht extern ausgewaschen werden. Vielmehr erfolgt dies im eingebauten Zustand im Reinigungsbehälter 6 und der bisher übliche Wartungsaufwand entfällt.

Die Abreinigung des flächigen Fettfilters der Fettabscheideeinheit 7 erfolgt bei geschlossener Öffnung 8. Die Abreinigung kann zum Beispiel in festgelegten Intervallen oder sensorüberwacht bei einer definierten Fettbeladung auf dem Fettfilter vorgenommen werden.

Bei einer zweiten beispielhaften Ausführungsform der erfindungsgemässen Dunstfiltereinrichtung (Fig. 2) ist anstelle des flächigen Metall-Gestrick-Fettfilters ein trommeiförmiger, drehbarer Fettfilter 40 der Fettabscheideeinheit 7 im Reinigungsbehälter 6 vorgesehen, dessen, bei Drehung, jeweils unterer Bereich 41 in ein Bad der Reinigungsflüssigkeit 21 eintaucht. Hierbei wird das anhaftende Fett ausgewaschen und mit der beladenen Reinigungsflüssigkeit 21 über die Rückführleitung 28 wie vorbeschrieben zurückgeführt. Der entfettete Luftstrom 4 wird durch eine hohle und perforierte Welle 42 (mit einer Auslassöffnung) des trommelförmigen Fettfilters nach aussen geführt, analog zur Abluftöffnung 13.

Der drehbare Fettfilter 40 kann während des Betriebs, d. h. während des Fettabscheide- und Reinigungsprozesses kontinuierlich durch die Reinigungsflüssigkeit 21 befeuchtet werden. Dieser Feuchtigkeitsfilm auf der Oberfläche des Fettfilters 40 kann die Abscheidung der Fettmoleküle verbessern.

Möglich sind auch andere Formen des Fettfilters der Fettabscheideeinheit 7. Sie müssen lediglich in einem vorbeschriebenen Regenerierungsprozess mit Reinigungsflüssigkeit 21 reinigbar sein.

### Auflistung der Bezugszeichen

- 1: Küchenmöbel
- 2: Kochfeld
- 3: Einlassöffnung
- 4: Luftstrom (Kochdunst/Raumluft)
- 5: Verschlussklappe
- 6: Reinigungsbehälter
- 7: Fettabscheideeinheit
- 8: Auslassöffnung
- 9: Klappe
- 10: Luftfördereinheit
- 11: Luftförderkanal
- 12: Lüfter
- 13: Abluftöffnung
- 20: Flüssigkeitsmodul
- 21: Reinigungsflüssigkeit
- 22: Flüssigkeitsbehälter
- 23: Zuführleitung
- 24: Heizung
- 25: Pumpe
- 26: Zugabeeinheit
- 27: Filter
- 28: Rückführleitung
- 29: Einspritzstelle
- 30: Bodenbereich
- 40: Fettfilter
- 41: Bereich
- 42: Welle (mit Auslassöffnung)

## Patentansprüche

1. System aus Dunstfiltereinrichtung und Kochfeld (2) zum Absaugen und Filtern von Kochdünsten unterhalb einer Kochfeldebene eines Küchenmöbels (1), umfassend mindestens eine verschliessbare Einlassöffnung (3) für Kochdunst in der Kochfeldebene, die dem Kochfeld (2) räumlich nah zugeordnet ist und die mit einer Luftfördereinheit (10) kommuniziert, wobei die Dunstfiltereinrichtung einen Reinigungsbehälter (6) umfasst, in welchem die Einlassöffnung (3) mündet und in welchem eine, vom Kochdunst durchströmbare Fettabscheideeinheit (7) angeordnet ist, wobei der Reinigungsbehälter (6) eine Auslassöffnung für entfettete Luft und in einem Bodenbereich (30) einen Auslass für abgeschiedenes Fett und eine Reinigungsflüssigkeit (21) aufweist **dadurch gekennzeichnet dass** der Reinigungsbehälter (6) mit mindestens einer Einspritzstelle (29) für die Reinigungsflüssigkeit (21) versehen ist, dass die Dunstfiltervorrichtung ein Flüssigkeitsmodul (20) für eine fettlösende Reinigungsflüssigkeit (21) umfasst, wobei das Flüssigkeitsmodul (20) einen Flüssigkeitsbehälter (22), eine Heizung (24) zur Erwärmung der Reinigungsflüssigkeit (21), eine Pumpe (25) und eine Zuführleitung (23) der Reinigungsflüssigkeit (21) zu der mindestens einen Einspritzstelle (29) an der Fettabscheideeinheit (7) umfasst, in die die erwärmte Reinigungsflüssigkeit (21) gespritzt wird.

2. System nach Anspruch 1, **dadurch gekennzeichnet, dass** die Fettabscheideeinheit (7) als flächiger Fettfilter oder Zentrifugalabscheider ausgebildet ist.

3. System nach Anspruch 1, **dadurch gekennzeichnet, dass** die Fettabscheideeinheit (7) als trommelförmiger, drehbarer Fettfilter (40) ausgebildet ist.

4. System einem der Ansprüche 1 bis 3, **dadurch gekennzeichnet, dass** die Auslassöffnung für entfettete Luft verschliessbar ist.

5. System nach einem der Ansprüche 1 bis 4, **dadurch gekennzeichnet, dass** der Auslass im Bodenbereich (30) des Reinigungsbehälters (6) mit einer Rückführleitung (28) verbunden ist.

6. System nach Anspruch 5, **dadurch gekennzeichnet, dass** die Rückführleitung (28) mit dem Reinigungsbehälter (6) verbunden ist.

7. Verfahren zum Absaugen und Filtern von Kochdünsten mittels eines Systems aus Dunstfiltereinrichtung und Kochfeld (2) gemäß einem der vorgehenden Ansprüche, wobei die Absaugung räumlich nah zu dem Kochfeld (2) und unterhalb einer Kochfeldebene eines Küchenmöbels (1) erfolgt und ein Luftstrommittels einer Luftfördereinheit (10) ausgetragen wird, **dadurch gekennzeichnet, dass** der mit Kochdünsten beladene Luftstrom (4) eine, in einem Reinigungsbehälter (6) angeordnete Fettabscheideeinheit (7) durchströmt und anschliessend durch eine Auslassöffnung in die Luftfördereinheit (10) strömt und das nachfolgend die Fettabscheideeinheit (7) mit einer, in einer Heizung (24) auf eine Wirktemperatur zur Fettlösung erwärmte, Reinigungsflüssigkeit (6) durch einspritzen beaufschlagt wird und Fett mit dieser Reinigungsflüssigkeit von der Fettabscheideeinheit (7) entfernt wird.

8. Verfahren nach Anspruch 7, **dadurch gekennzeichnet, dass** die mit Fett angereicherte Reinigungsflüssigkeit (21) aus dem Reinigungsbehälter (6) ausgetragen wird.

## Claims

1. A system consisting of a fume filter device and a cooktop (2) for extracting and filtering cooking fumes underneath a cooktop plane of a piece of kitchen furniture (1), comprising at least one closable inlet opening (3) for cooking fume in the cooktop plane, wherein said inlet opening is assigned to the close vicinity of the cooktop (2) and communicates with an air conveying unit (10), wherein the fume filter device comprises a cleaning container (6), into which the inlet opening (3) leads and in which a grease separating unit (7) is arranged, through which the cooking fume can flow, and wherein the cleaning container (6) has an outlet opening for degreased air and an outlet for separated grease and a cleaning fluid (21) in a bottom region (30), **characterized in that** the cleaning container (6) is provided with at least one injection point (29) for the cleaning fluid (21), and **in that** the fume filter device comprises a fluid module (20) for a grease-dissolving cleaning fluid (21), wherein the fluid module (20) comprises a fluid container (22), a heater (24) for heating the cleaning fluid (21), a pump (25) and a supply line (23) for cleaning fluid (21) leading to the at least one injection point (29) on the grease separating unit (7), into which the heated cleaning fluid (21) is injected.

2. The system according to claim 1, **characterized in that** the grease separating unit (7) is realized in the form of a flat grease filter or a centrifugal separator.

3. The system according to claim 1, **characterized in that** the grease separating unit (7) is realized in the form of a drum-shaped rotatable grease filter (40) .

4. The system according to one of claims 1 to 3, **characterized in that** the outlet opening for degreased air can be closed.

5. The system according to one of claims 1 to 4, **characterized in that** the outlet in the bottom region (30) of the cleaning container (6) is connected to a return line (28).

6. The system according to claim 5, **characterized in that** the return line (28) is connected to the cleaning container (6).

7. A method for extracting and filtering cooking fumes by means of a system consisting of a fume filter device and a cooktop (2) according to one of the preceding claims, wherein the extraction takes place in the close vicinity of the cooktop (2) and underneath a cooktop plane of a piece of kitchen furniture (1), and wherein an air flow is discharged by means of an air conveying unit (10), **characterized in that** the air flow (4) containing cooking fumes flows through a grease separating unit (7) arranged in a cleaning container (6) and subsequently flows into the air conveying unit (10) through an outlet opening, and **in that** the grease separating unit (7) subsequently is acted upon with an injected cleaning fluid (6), which was heated to an effective temperature for dissolving grease in a heater (24), and grease is removed from the grease separating unit (7) with this cleaning fluid.

8. The method according to claim 7, **characterized in that** the grease-enriched cleaning fluid (21) is discharged from the cleaning container (6).

## Revendications

1. Système, constitué d'un dispositif de filtrage des émanations et d'une table de cuisson (2), destiné à extraire et à filtrer des émanations de cuisson en-dessous d'un plan d'une table de cuisson d'un meuble de cuisine (1), comprenant dans le plan de la table de cuisson au moins une ouverture d'admission (3) d'émanations de cuisson apte à être fermée, qui est affectée à proximité physique à la table de cuisson (2) et qui communique avec une unité conductrice d'air (10), le dispositif de filtrage des émanations comprenant un réservoir épurateur (6) dans lequel débouche l'ouverture d'admission (3) et dans lequel est placée une unité séparatrice des graisses (7) susceptible d'être traversée par les émanations de cuisson, le réservoir épurateur (6) comportant une ouverture d'évacuation de l'air dégraissé et dans une zone de fond inférieur (30), une évacuation des graisses séparées et d'un liquide nettoyant (21), **caractérisé en ce que** le réservoir épurateur (6) est muni d'au moins un point d'injection (29) du liquide nettoyant (21), **en ce que** le dispositif de filtrage des émanations comprend un module à liquide (20) pour un liquide nettoyant (21) diluant les graisses, le module à liquide (20) comprenant un réservoir à liquide (22), un système de chauffage (24) pour chauffer le liquide nettoyant (21), une pompe (25) et une conduite d'alimentation (23) du liquide nettoyant (21) vers l'au moins un point d'injection (29) sur l'unité séparatrice des graisses (7) dans laquelle est injecté le liquide nettoyant (21) chauffé.

2. Système selon la revendication 1, **caractérisé en ce que** l'unité séparatrice des graisses (7) est conçue sous la forme d'un filtre à graisses ou séparateur centrifuge plat.

3. Système selon la revendication 1, **caractérisé en ce que** l'unité séparatrice des graisses (7) est conçue sous la forme d'un filtre à graisses (40) rotatif, en forme de tambour.

4. Système selon l'une quelconque des revendications 1 à 3, **caractérisé en ce que** l'ouverture d'évacuation d'air dégraissé est apte à être fermée.

5. Système selon l'une quelconque des revendications 1 à 4, **caractérisé en ce que** l'évacuation dans la zone de fond inférieur (30) du réservoir épurateur (6) est reliée avec une conduite de recyclage (28).

6. Système selon la revendication 5, **caractérisé en ce que** la conduite de recyclage (28) est reliée avec le réservoir épurateur (6).

7. Procédé, destiné à extraire et à filtrer des émanations de cuisson au moyen d'un système constitué d'un dispositif de filtrage des émanations et d'une table de cuisson (2) selon l'une quelconque des revendications précédentes, l'extraction ayant lieu à proximité physique de la table de cuisson (2) et en-dessous d'un plan de table de travail d'un meuble de cuisine (1) et un flux d'air étant évacué au moyen d'une unité conductrice d'air (10), **caractérisé en ce que** le flux d'air (4) chargé en émanations de cuisson traverse une unité séparatrice des graisses (7) placée dans un réservoir épurateur (6) et circule ensuite à travers une ouverture d'évacuation dans l'unité conductrice d'air (10) et **en ce que** par la suite, l'unité séparatrice des graisses (7) est soumise par injection à un liquide nettoyant (6) chauffé à l'aide d'un système de chauffage (24) à une température d'action pour la dilution des graisses et à l'aide dudit liquide nettoyant, des graisses sont éliminées de l'unité séparatrice des graisses (7).

8. Procédé selon la revendication 7, **caractérisé en ce que** le liquide nettoyant (21) enrichi en graisses est évacué hors du réservoir épurateur (6).
